# EUROPÄISCHE PATENTSCHRIFT

(11) **EP 0 973 688 B1**
(45) Veröffentlichungstag und Bekanntmachung des Hinweises auf die Patenterteilung: **01.08.2001**
(21) Anmeldenummer: 98908001.5
(22) Anmeldetag: 28.01.1998
(51) Int. Cl.: B67D 3/04, B67D 1/08

(54) **ZAPFHAHN**
TAP
ROBINET DE SOUTIRAGE

(30) Priorität: 11.04.1997 DE 19715077
(43) Veröffentlichungstag der Anmeldung: 26.01.2000
(73) Patentinhaber: Grittmann, Günter, 75031 Eppingen-Mühlbach (DE)
(72) Erfinder: Grittmann, Günter, 75031 Eppingen-Mühlbach (DE)
(74) Vertreter: Zellentin, Wiger, Dipl.-Ing.
(86) Internationale Anmeldenummer: EP9800449
(87) Internationale Veröffentlichungsnummer: WO9846521

(56) Entgegenhaltungen:
- DE-A- 2 248 860
- DE-B- 1 301 263
- DE-U- 9 411 864
- US-A- 2 246 693

## Beschreibung

Die vorliegende Erfindung betrifft einen Zapfhahn für Bierfässer nach dem Oberbegriff des Anspruchs 1, welcher sowohl für Kegs als auch Standardbierfässer geeignet ist.

Bei den Kegs ist das Spundloch durch einen federbelasteten Stopfen verschlossen, bei Standardfässern wird der Stopfen beim Anzapfen in das Faßinnere ausgestoßen und sinkt zu Boden.

Im Spundloch ist der Zapfhahn mit Hilfe einer Quetschdichtung festlegbar, danach wird der Bierkanal des Hahnes z.B. durch Hammerschläge bei feststehender Quetschdichtung gegen den Stopfen getrieben und dieser ausgestoßen (DE 33 06 204 A1).

Im Falle von Kegs muß der verschiebliche Teil der Vorrichtung in der den Spund öffnenden Stellung fixiert werden, da sonst der federbelastete Stopfen den Spund beim Zurückbewegen des Bierkanals wieder schließt. Aus dem DE 94 11 864 U1 sind Sperrmittel für diesen Zweck bekannt, die jedoch wegen der funktionsbedingten Verformungen einer hohen mechanischen Belastung unterliegen, so daß sie nur eine verhältnismäßig kurze Lebensdauer besitzen.

Die vorliegende Erfindung hat sich daher die Aufgabe gestellt, einen Zapfhahn zu schaffen, bei dem die Sperrmittel nur einer sehr geringen Belastung ausgesetzt sind, wobei dennoch eine sichere Sperrfunktion gewährleistet sein soll, so daß die Lebensdauer des Hahnes wesentlich erhöht wird.

Zur Lösung dieser Aufgabe werden erfindungsgemäß die in Anspruch 1 angegebenen Merkmale vorgeschlagen. Weitere Ausgestaltungen sind Gegenstand der Unteransprüche 2 bis 7.

Die Erfindung macht hierbei für die Mittel zum Festlegen des Hahngehäuses gegenüber Hülse und Muffe von dem als Kugelschreibermechanik bekannten kinematischen Prinzip (vgl. z.B. DE-GM 17 07 436 oder DE-AS 12 59 735, Figur 6 und 7) Gebrauch, dessen Übertragung auf das hierzu fernabliegende Fachgebiet der Zapfhähne bisher nicht bekannt und auch nicht nahegelegt war.

Die Funktionen der Befestigung und des Anstechens des Fasses sind dabei folgende:
Zunächst wird wie herkömmlich der Bierkanal mit der diesen umgebenden Quetschdichtung in das Spundloch eingeführt, wobei sich das Hahngehäuse in der von der Muffe entfernten Stellung befindet. Die Muffe wird gedreht und damit der Gummiring der Quetschdichtung geweitet, bis der Hahn im Spund festliegt.

Danach wird auf das Hahngehäuse in axialer Richtung eine Kraft, z.B. durch einen Hammerschlag ausgeübt, wobei sich Hahngehäuse und Bierkanal gegen die Kraft der Schraubenfeder in Richtung des Stopfens bewegen und diesen ins Faßinnere treiben.

Gleichzeitig verschiebt sich jedoch der Bierkanal relativ zur am Faß fixierten Muffe und der Zahnring gerät in den Wirkungsbereich der Stege des zweiten Muffenteils, so daß in Folge der gegensinnigen Neigung der Zahnring um eine Stegbreite (der schmaleren Stege des zweiten Muffenteils) verdreht wird. Nach dem Einschlagen bewegt sich der Bierkanal in der Muffe geringfügig zurück und die Ringzähne legen sich mit ihrer Basis gegen die Anlageabschnitte des ersten Muffenteils. Zum Lösen der Sperre braucht wiederum lediglich der Bierkanal bzw. das Hahngehäuse, wiederum gegen die Kraft der Schraubenfeder, in Richtung vom Faß weg bewegt zu werden. Dabei wirken erneut Schrägflächen der Stege des zweiten Muffenteils auf die Schrägflächen der Ringzähne ein, drehen den Zahn so, daß letztlich die Ringzähne in die Zwischenräume zwischen den Stegen des ersten Muffenteils geführt werden, wobei die Schraubenfeder entspannt und das Hahngehäuse hierdurch in die vom Faß und von der Muffe entfernte Stellung gerät.

Beim Ausbau des Zapfhahnes ist es im übrigen unwesentlich, in welcher Stellung die Quetschdichtung geöffnet wird. Es ist lediglich dafür zu sorgen, daß vor dem Eintreiben des Hahnes die Muffe in der letztgenannten Stellung steht, da sonst die Quetschdichtung nicht festgelegt werden kann.

Am Grunde der Stege des ersten Muffenteils ist vorteilhaft ein nach innen gerichteter, das Hahngehäuse umfassender Bund angeformt, der als Anlage für den Ring dient, so daß bei entspannter Schraubenfeder in dem Hahngehäuse ferner Stellung der Muffe der Ring mit seinem geschlossenen Teil an diesem Bund anliegt und die Ringzähne somit entlastet sind.

An den Anschlag auf dem Bierkanal schließen sich Paßfedern an, die in entsprechende Nuten einer Kupplung eingereifen. Die Kupplung trägt ein Außengewinde, auf welche das zweite Muffenteil aufgeschraubt ist. Mit der Kupplung ist weiterhin die Hülse verbunden (verschraubt), die in bekannter Weise die Quetschdichtung trägt. Diese besteht aus einem auf die Hülse geschobenen rohrförmigen Distanzstück (bzw. einer Büchse) wobei zwischen einem Endflansch der Hülse und dem Distanzstück (bzw. der Büchse) ein Gummiring eingelegt ist, so daß beim Drehen der Muffe das Distanzstück die Dichtung quetscht bzw. entspannt.

Die Bierleitung, wie auch alle mit dem Bier in Verbindung kommenden Teile des Hahngehäuses sind vorteilhaft aus Kunststoff gefertigt, das Hahngehäuse selbst aus Metall. Dabei können zur Herstellung einer Sicherung gegen Verdrehen, vor dem Anschlag in das Hahngehäuse hineinreichende Arme an den Bierkanal angeformt sein, die mit Rastelementen ausgestattet sind, und die gleichzeitig den Bierkanal am Hahngehäuse halten.

Eine weitere wesentliche Verbesserung der Funktionsfähigkeit des Hahnes wird erreicht durch eine besondere Formgebung des Distanzstückes. Dieses wird außen konisch geformt, so daß beim Einschieben des Zapfhahnes der Bierkanal am Stopfen des Fasses anliegt und der Konus mit dem äußeren Rand des Spundlochs klemmt.

Legt man nunmehr den Zapfhahn durch Aufweiten des Gummiringes der Quetschdichtung im Spundloch fest, so wird der Zapfhahn vollkommen wackelfrei durch den weiteren Bereich des Distanzstücks bzw. der Büchse am Spundloch festgelegt, wobei zwischen den Haltebereichen die größtmögliche Entfernung erreicht wird, so daß verhältnismäßig große Kräfte aufgenommen werden können.

Das Distanzstück kann konisch von der Mitte nach beiden Enden hin abfallen, da somit ein fehlerfreier Einbau erleichtert wird. Als Konuswinkel können bei üblichen Abmessungen etwa 1° angesetzt werden.

Anhand der beiliegenden Figuren wird ein Ausführungsbeispiel der vorliegenden Erfindung näher erläutert. Dabei zeigen
- **Figur 1**: den Aufbau des Zapfhahnes mit Sperrmechanismus in räumlicher Darstellung;
- **Figur 2**: die Festlegung des Zapfhahnes am Spundloch eines Fasses; Bierkanal in zurückgezogener, in Figur 3 gestrichelt gezeichneter Stellung;
- **Figur 3**: die Funktion des Sperrmechanismus als Prinzipskizze; in Vollstrichen mit vorgeschobenem Bierkanal zum Öffnen des Faß-Stopfens, gestrichelt angedeutet die Stellung gemäß Figur 2 mit zurückgezogenem Bierkanal.

**Figur 1** zeigt in der Explosionsdarstellung das aus Metall gefertigte Hahngehäuse 26, in das der Bierkanal 1 einschiebbar ist. Der Bierkanal 1 weist dabei Arme 28 auf, in die entsprechende Ausnehmungen im Inneren des Hahngehäuses 26 eingreifen und diesen gegen Verdrehen sichern. Der Bierkanal 1 verfügt weiterhin über ein Lager 29 für einen Ring 4, welcher Ringzähne 5 mit Schrägflächen 6 aufweist. Hinter diesem liegt ein Anschlag 3 für den Ring 4, der Rand des Hahngehäuses 26 stellt den gegenüberliegenden Anschlag 2 für den Ring 4 dar. An den Anschlag 3 schließen sich Paßfedern 24 an, die wiederum in Nuten 23 einer Kupplung 19 liegen und letztere gegen Verdrehen sichern.

Der Bierkanal 1 und das Anschlußstück 31 werden von einer verschieblichen Muffe 7 umfaßt, die mit der Kupplung 19 über deren Außengewinde verschraubt ist (Figur 2). Die Muffe 7 besteht aus zwei Muffenteilen 8 und 9, die an ihren Innenmantelflächen 10, 11 Stege 12, 13 aufweisen, die an ihren Enden dem Ring 4 zugekehrte Schrägflächen 6', 6" aufweisen, die beim axialen Verschieben des Hahngehäuses 26 mit dem Bierkanal 1 gegenüber der Muffe 7 den Ring 4 über dessen Ringzähne 5 jeweils schrittweise verdrehen, wobei die Ringzähne 5 eine dem ersten Muffenteil 8 (Stege 12) zugekehrte Basis 15 besitzen, die gegen Anlagen 14 der Stege 12 anlegbar sind. An das erste Muffenteil 8 ist ein Bund 18 angeformt, der dessen Anschlußstück 31 umgreift und der gleichzeitig als Anlagefläche für den Ring 4 in seiner Stellung bei entspannter Schraubenfeder 17 (vgl. Figur 2) dient.

**Figur 2** zeigt das zweite Muffenteil 9 mit den Stegen 13 und deren Schrägflächen 6". Der Bierkanal 1 ist von der Schraubenfeder 17 umgeben, die gegen die an den Bierkanal 1 angeformten Paßfedern 24 und an einer Einziehung 32 der Hülse 20 anliegt, die über ein Innengewinde der Kupplung 19 mit dieser verschraubt ist. Die Kupplung 19 besitzt darüber hinaus ein Außengewinde, das mit einem Innengewinde des zweiten Muffenteils 9 kämmt.

Die Quetschdichtung wird gebildet durch einen Endflansch 33 mit daran anliegendem, die Hülse 20 umfassenden Gummiring 22 sowie einer als Distanzstück wirkenden Büchse 27, die von der Muffe 7 beim Verdrehen relativ zur Hülse 20 verschoben wird,

Von Bedeutung für ein sicheres Festklemmen im Spundloch 36 ist die konische Ausbildung der Büchse 27, so daß deren sich verdickender mittlerer Bereich am Spundlochrand 34 des Fasses 35 klemmt und den Zapfhahn zuverlässig gegen Wackeln sichert und den Bierkanal 1 koaxial zum Spundloch 36 ausrichtet.

In **Figur 3** ist die Funktion des erfindungsgemäß benutzten Sperrmechanismus gezeigt. Der mit dem Hahngehäuse 26 bzw. dem Bierkanal 1 axial ortsfest und drehbar verbundene Ring 4 besitzt radial abstehende Ringzähne 5 mit Schrägflächen 6 und Basisflächen 15. Die (im Faß oberen) Stege 13 im zweiten Muffenteil besitzen ebenso wie die (in der Figur 3 unteren) Stege 12 des ersten Muffenteils 8 geneigte Schrägflächen 6" und 6'.

In der in Figur 3 mit Vollstrichen gezeigten Stellung - Sperren des Ringes 4 bei gespannter Schraubenfeder 17 und zum Öffnen des Stopfens bei vorgeschobenem Bierkanal 1 - liegen die Basisflächen 15 der Ringzähne 5 auf den Anlagen 14, der Ring 4 kann in dieser Stellung nicht nach unten verschoben werden. Bewegt man den Ring 4 jedoch aufwärts, so verschieben die Schrägflächen 6" und 6 (Neigung vorzugsweise 45°) die Ringzähne 5 nach rechts, so daß der Ring 4 gedreht wird. Die Ringzähne geraten in den Bereich der Gleitkeile 16 der Stege 12, beim Entspannen der Schraubenfeder 17 gleiten die Ringzähne 15 auf diesen Gleitkeilen 16 abwärts, wodurch der Ring 4 weitergedreht wird, so daß die Ringzähne 5 in die Zwischenbereiche 30 zwischen den Stegen 12 des ersten Muffenteils gelegen. In dieser (in Figur 3 gestrichelt gezeichneter) Stellung ist der Bierkanal 1 zurückgezogen, entsprechend der in Figur 2 dargestellten Stellung.

Beim Bewegen des Bierkanals 1 aus dessen (in Figur 3 gestrichelt gezeichneter) Stellung in Öffnungsrichtung des Stopfens (in Figur 3 nach oben) kommen die Ringzähne 5 mit Ihren Schrägflächen 6 in Eingriff mit den unteren Schrägflächen 6" der Stege 13 des (in Figur 3 oberen) zweiten Muffenteils 9. Die Ringzähne 5 werden dadurch in denjenigen Zwischenraum zwischen den Stegen 13 geführt, welcher beim Entspannen der Schraubenfeder 17 (Bewegung der Ringzähne 5 in Figur 3 nach unten) die Ringzähne 5 nach Ablenkung durch die Schrägflächen 6' der Stege 12 zu den Anlagen 14 leitet.

### Bezugszeichenliste

- 1: Bierkanal
- 2, 3: Anschläge
- 4: Ring
- 5: Ringzähne
- 6, 6', 6": Schrägflächen
- 7: Muffe
- 8, 9: Muffenteile
- 10, 11: Innenmantelflächen
- 12, 13: Stege
- 14: Anlagen
- 15: Basis der Ringzähne
- 16: Gleitkeil
- 17: Schraubenfeder
- 18: Bund
- 19: Kupplung
- 20: Hülse
- 21: Flansch
- 22: Gummiring für Quetschdichtung
- 23: Nut
- 24: Paßfeder
- 25: Innengewinde
- 26: Hahngehäuse
- 27: Büchse, Distanzstück
- 28: Arme
- 29: Lager
- 30: Zwischenbereich
- 31: Anschlußstück
- 32: Einziehung
- 33: Endflansch
- 34: Spundlochrand
- 35: Faß
- 36: Spundloch

## Patentansprüche

1. Zapfhahn für Bierfässer bestehend aus einem Hahngehäuse (26) mit Ventil und Auslauf sowie einem an das Hahngehäuse (26) anschließenden, zum Anstechen des Fasses (35) dienenden Bierkanal (1), der von einer verschieblichen Hülse (20) mit Quetschdichtung (Gummiring 22, Endflansch 33, Büchse 27) umfaßt ist, gegen die eine Muffe (7) schraubbar ist und wobei Mittel vorgesehen sind, das Hahngehäuse (26) gegenüber Hülse (20) und Muffe (7) in einer das Spundloch (36) des Fasses (35) öffnenden Position festzulegen, **gekennzeichnet** durch die folgenden Merkmale
a) auf dem Bierkanal (1) befindet sich ein zwischen zwei Anschlägen (2, 3) drehbar gelagerter Ring (4), der von diesem radial abstehende Ringzähne (5) aufweist, welche in peripherer Richtung geneigte Schrägflächen (6) aufweisen;
b) die Muffe (7) besteht aus einem ersten und einem zweiten miteinander verbundenem Muffenteil (8, 9), die an ihren Innenmantelflächen (10, 11) achsparallele erste und zweite Stege (12, 13) aufweisen, die jeweils den Ringzähnen (5) zugekehrte eigene Schrägflächen (6', 6") besitzen, wobei der Abstand der ersten Stege (12) voneinander derart bemessen ist, daß die Ringzähne (5) in diesen gleiten und deren Länge mindestens der Einschublänge des Bierkanals (1) in das Spundloch (36) entspricht;
c) die ersten Stege (12) weisen neben den eigenen Schrägflächen (6') Anlagen (14) für die Basis (15) der Ringzähne (5) auf, an die ein Gleitkeil (16) anschließt, wobei doppelt so viele zweite (13) wie erste (12) Stege vorhanden sind und die zweiten Stege (13) untereinander ebenfalls etwa um das Maß der Ringzähne (5) voneinander beabstandet sind und wobei
d) auf die Muffe (7) eine den Bierkanal (1) umgebende Schraubenfeder (17) einwirkt, welche die Basis (15) der Ringzähne (5) gegen die Anlagen (14) drückt.

2. Zapfhahn nach Anspruch 1, **dadurch gekennzeichnet,** daß die ersten Stege (12) des ersten Muffenteils (8) an einem Bund (18) enden, gegen den der Ring (4) anlegbar ist.

3. Zapfhahn nach Anspruch 1 oder 2, **dadurch gekennzeichnet,** daß in das zweite Muffenteil (13) eine gegenüber dem Bierkanal (1) durch eine Nut(23)-Feder(24)-Verbindung drehbar gesicherte Kupplung (19) eingeschraubt ist, welche die Hülse (20) trägt.

4. Zapfhahn nach Anspruch 3, **dadurch gekennzeichnet,** daß die Kupplung (19) ein Innengewinde (25) aufweist, und mit der Hülse (20) verschraubt ist.

5. Zapfhahn nach einem der Ansprüche 1 bis 4, **dadurch gekennzeichnet,** daß im Hahngehäuse (26) eine Bierleitung aus Kunststoff verlegt ist, und daß der Bierkanal (1) ebenfalls aus Kunststoff besteht und über zwei an diesen angeformte Arme (28) mit Hilfe einer Rastverbindung mit dem Hahngehäuse (26) verbunden ist.

6. Zapfhahn nach einem oder mehreren der Ansprüche 1 bis 5, **dadurch gekennzeichnet,** daß die die Hülse (20) umfassende Büchse (27) außen konisch ausgebildet ist.

7. Zapfhahn nach Anspruch 6, **dadurch gekennzeichnet,** daß der Konuswinkel etwa 1° beträgt.

## Claims

1. Tap for beer barrels consisting of a tap housing (26) with valve and run-off, as well as a beer canal (1), connected to the tap housing (26) serving for the broaching of the barrel (35), which is encompassed by a slidable bush (20) with squeezing seal (rubber ring 22, end flange 33, sleeve 27), is screwable against the sleeve (7) and whereby means are provided, which fix tap housing (26) with regard to bush (20) and sleeve (7) in a position opening the bunghole (36) of the barrel (35), characterised by the following features
a) on the beer canal (1) is present a ring (4) rotatably mounted between two stops (2,3) which has ring teeth (5) projecting radially from this which, in peripheral direction, have sloping bevelled surfaces (6);
b) the sleeve (7) consists of a first and a second sleeve part (8,9) connected with one another which, on their inner superficies (10,11) have axis-parallel first and second flanges (12,13) each of which possesses their own bevelled surfaces (6',6") facing the ring teeth (5), whereby the distance of the first flanges (12) from one another are so dimensioned that the ring teeth (5) slide in these and the length of which corresponds at least to the pushing-in length of the beer canal (1) in the bunghole (36);
c) besides its own bevelled surfaces (6'), the first flanges (12) possess rests (14) for the base (15) of the ring teeth (5) to which is connected a sliding wedge (16), whereby there are present twice as many second (13) as first flanges (12) and the second flanges (13) among themselves are also distanced from one another by the dimension of the ring teeth (5) and whereby
d) on the sleeve (7) acts a helical spring (17) surrounding the beer canal (1) which presses the base (15) of the ring teeth (5) against the rests (14).

2. Tap according to claim 1, characterised in that the first flanges (12) of the first sleeve part (8) end at a shoulder (18) against which the ring (4) can be laid.

3. Tap according to claim 1 or 2, characterised in that into the second sleeve part (9) is screwed in a coupling (19) rotatably secured with regard to the beer canal (1) by a groove (23)-spring (24) connection which carries the bush (20).

4. Tap according to claim 3, characterised in that the coupling (19) has an inner thread (25) which is screwed with the bush (20).

5. Tap according to one of claims 1 to 4, characterised in that in the tap housing (26) is placed a beer pipe of synthetic material and that the beer canal (1) also consists of synthetic material and via two arms (28) formed on this is connected with the help of a stop connection with the tap housing (26).

6. Tap according to one or more of claims 1 to 5, characterised in that the sleeve (27) encompassing the bush (20) is formed outwardly conical.

7. Tap according to claim 1, characterised in that the cone angle amounts to about 1°.

## Revendications

1. Robinet de soutirage pour tonneaux à bière composé d'un corps de robinet (26) à soupape et écoulement ainsi que d'un canal à bière (1) placé après ledit corps de robinet (26) et servant à percer le tonneau (35), lequel est entouré d'un fourreau (20) mobile muni d'une garniture déformable (bague de caoutchouc 22, bride d'extrémité 33, douille 27), contre lequel peut se visser un manchon (7), et comprenant des moyens pour fixer le corps de robinet (26), par rapport au fourreau (20) et manchon (7), dans une position permettant d'ouvrir la bonde (36) du tonneau (35), caractérisé en ce qu'il présente les caractéristiques suivantes :
a) sur le canal à bière (1) se trouve une bague (4) montée mobile entre deux butées (2, 3), laquelle comprend des dents de bague (5) saillant radialement de celle-ci et présentant des surfaces obliques (6) inclinées dans le sens périphérique ;
b) le manchon (7) se compose d'une première et d'une deuxième partie (8, 9) reliées entre elles, lesquelles présentent sur leurs surfaces internes (10, 11) des premières et deuxièmes nervures (12, 13) parallèles à l'axe, qui à chaque fois possèdent leurs propres surfaces obliques (6', 6") tournées vers les dents de bague (5), l'écart entre les premières nervures (12) étant tel que les dents de bague (5) glissent dans celui-ci et leur longueur correspondant au moins à la longueur d'introduction du canal à bière (1) dans la bonde (36) ;
c) les premières nervures (12) comprennent outre leurs propres surfaces obliques (6'), des appuis (14) pour la base (15) des dents de bague (5) auxquels succède un coin de glissement (16), les deuxièmes nervures (13) étant deux fois plus nombreuses que les premières (12) et les deuxièmes nervures (13) étant elles aussi distancées l'une de l'autre de l'ordre de la dimension des dents de bague (5), et
d) sur le manchon (7) agissant un ressort à boudin (17) enveloppant le canal à bière (1), qui serre la base (15) des dents de bague (5) contre les appuis (14).

2. Robinet de soutirage selon la revendication 1, caractérisé en ce que les premières nervures (12) de la première partie (8) du manchon se terminent au niveau d'un épaulement (18) contre lequel peut se coller la bague (4).

3. Robinet de soutirage selon la revendication 1 ou 2, caractérisé en ce qu'un raccord (19) est vissé dans la deuxième partie (13) du manchon, lequel est protégé contre la torsion par rapport au canal à bière (1) par un assemblage à rainure (23) et languette (24) et lequel porte le fourreau (20).

4. Robinet de soutirage selon la revendication 3, caractérisé en ce que le raccord (19) comprend un taraudage (25) et en ce qu'il est vissé sur le fourreau (20).

5. Robinet de soutirage selon l'une des revendications 1 à 4, caractérisé en ce qu'une conduite à bière en matière plastique est placée dans le corps de robinet (26) et en ce que le canal à bière (1) est lui aussi en matière plastique et relié au corps de robinet (26), par l'intermédiaire de deux bras (28) formés sur ledit conduit, au moyen d'un assemblage à enclenchement.

6. Robinet de soutirage selon l'une ou plusieurs des revendications 1 à 5, caractérisé en ce que la douille (27) entourant le fourreau (20) a extérieurement la forme d'un cône.

7. Robinet de soutirage selon la revendication 6, caractérisé en ce que l'angle du cône est d'environ 1°.
